# EUROPÄISCHE PATENTSCHRIFT

(11) **EP 0 520 269 B1**
(45) Veröffentlichungstag und Bekanntmachung des Hinweises auf die Patenterteilung: **21.09.1994**
(21) Anmeldenummer: 92109998.2
(22) Anmeldetag: 13.06.1992
(51) Int. Cl.: E03C 1/32

(54) **Installationsblock**
Installation unit
Bloc d'installation

(30) Priorität: 22.06.1991 DE 4120636
(43) Veröffentlichungstag der Anmeldung: 30.12.1992
(73) Patentinhaber: MERO-Werke Dr.-Ing. Max Mengeringhausen GmbH & Co., D-97064 Würzburg (DE)
(72) Erfinder: Schurz, Klaus, W-8702 Zell (DE); Knappe Dieter, W-8702 Zell (DE)
(74) Vertreter: Böck, Bernhard

(56) Entgegenhaltungen:
- EP-A- 0 084 209
- DE-A- 3 413 813
- DE-U- 8 508 069
- US-A- 3 765 036
- IKZ HAUSTECHNIK SANITÄR, HEIZUNG KLIMA ELEKTRO Nr. 11, 1981, ARNSBERG, DE, Seiten 34 - 41; "Vorwandinstallation in der Sanitärtechnik"

## Beschreibung

Die Erfindung bezieht sich auf einen Installationsblock mit wenigstens einem Sanitärkörper, wobei der Installationsblock über höhenverstellbare Fußstützen auf einem Rohboden abstützbar ist und an seiner Vorderseite mindestens ein Abdeckelement enthält, dessen unterer horizontaler Rand in Abstand zu den Fußstützen verläuft, so daß nach außen ein Spalt zu einem von dem Abdeckelement unten begrenzten Montageraum vorhanden ist.

Ein derartiger Installationsblock ist z. B. durch die deutsche Gebrauchsmusterschrift DE-U-88 00 349 bekannt. Dieser Installationsblock weist einen Zargenrahmen in Form eines umgekehrten U auf, an dessen beiden vertikalen Teilen ein Traggestell befestigt ist. Das Traggestell dient zur Halterung eines Sanitärkörpers, z. B. eines WC-Beckens und hinter dem Traggestell befindet sich unterhalb des Zargenrahmens ein Montageraum für einen Ablaufbogen für das Abwasser aus dem WC-Becken. Die Vorderseite dieses Installationsblocks ist durch zwei Abdeckelemente verschlossen, und zwar oben durch ein am Zargenrahmen befestigtes Streckmetallgitter und unten durch eine an diesem Gitter anschließende Stahlplatte mit Schlitzbrückenlochungen, welche zugleich als Widerlagerplatte für den Sanitärkörper dient. Bei der Montage wird dieser Installationsblock mittels seiner höhenverstellbaren Fußstützen auf dem jeweiligen Rohboden abgestützt, wobei zwischen letzterem und dem unteren horizontalen Rand der erwähnten Stahlplatte ein Spalt freibleibt, durch den in unerwünschter Weise bei der Herstellung des Fußbodens der Estrich in den Montageraum fließen kann. Dadurch entsteht nicht nur ein Materialverlust, sondern es gibt auch keinen sauberen Abschluß des Estrichs im Blockbereich, der aber aber für die anschließende Feuchtraumisolierung mittels Schweiß- bzw. Folienbahnen notwendig ist. Außerdem kann der durch den erwähnten Spalt einfließende Estrich eine unerwünschte Schallbrücke zu den im Montageraum befindlichen Versorgungs- und Entsorungsleitungen, z. B. dem Abflußrohr für das Abwasser aus dem jeweiligen Sanitärbecken bilden.

Der Erfindung liegt die Aufgabe zugrunde, die obigen Mängel zu beseitigen und einen Installationsblock der eingangs bezeichneten Bauart derart weiterzubilden, daß sich nach erfolgter Aufstellung des Installationsblocks auf dem Rohboden bei der anschließenden Aufbringung des Estrichs oder dergleichen ein sauberer Abschluß am Installationsblock ergibt und Schallbrücken zu den Versorgungs- und Entsorgungsleitungen im Montageraum zuverlässig vermieden sind.

Gemäß der Erfindung wird obige Aufgabe dadurch gelöst, daß der Installationsblock mit einem höhenverstellbar angeordneten, abgewinkelten Abschottelement für den Spalt zum Montageraum versehen ist, dessen horizontaler Abschnitt die vorstehenden Teile der Fußplatten der Fußstützen überlappt. Mittels dieses Abschottelements kann der Spalt zum Montageraum abgeschlossen werden und der Estrich oder dergleichen kann bis zum Abschottelement herangezogen werden, welches seitlich mit benachbarten Wandabschnitten des betreffenden etwa Naßraums fluchtet. Damit ergibt sich ein sauberer Abschluß des Estrichs im Installationsblockbereich und es werden außerdem die beim Stand der Technik aufgetretenden unerwünschten Schallbrücken vermieden. Ein weiterer Vorteil der Erfindung besteht darin, daß die vorstehenden Teile der Fußplatten der Fußstützen durch den horizontalen Abschnitt des Abschottelements überlappt werden, wodurch die Gefahr unterbunden ist, daß zum Beispiel beim Verlegen der Schweiß- bzw. Folienbahnen im Zuge der Feuchtraumisolierung diese Bahnen an den scharfen Kanten der Fußplatten abgeschert werden, so daß die Feuchtraumisolierung dann entsprechende undichte Stellen aufweisen würde. In der Regel wird man das Abschottelement aus einem abgewinkelten Blech mit Rostschutzüberzug herstellen, es kann jedoch auch ein Kunststoffteil sein. Der vertikale Abschnitt des Abschottelements wird vorzugsweise hinter dem Abdeckelement des Installationsblocks angeordnet, er kann jedoch auch vor diesem liegen. Der vertikale und horizontale Abschnitt des Abschottelements schließen in der Regel einen Winkel von etwa 90^{o} ein.

Ausgestaltungen der Erfindung gehen aus den Unteransprüchen hervor. So ist der horizontale Abschnitt des Abschottelements an seinem freien Längsrand vorzugsweise mit einer schräg gegen den Rohboden verlaufenden Abkantung versehen. Dadurch wird der Schutz der im Zuge der Feuchtraumisolierung zu verlegenden Schweiß- bzw. Folienbahnen gegen Verletzung an kantigen Teilen im Installationsblockbereich weiter verbessert.

Der oben erwähnte Verletzungsschutz läßt sich noch weiter erhöhen, wenn der horizontale Abschnitt des Abschottelements auch an seinen Querrändern je eine schräg gegen den Rohboden verlaufende Abkantung aufweist.

Wenn es sich bei dem Installationsblock um einen solchen mit einem auf den Fußstützen ruhenden Traggestell handelt, ist das Abschottelement zweckmäßig mit seinem vertikalen Abschnitt hinter dem Abdeckelement am Traggestell höhenverstellbar angeordnet. Zu diesem Zwecks sind in dem vertikalen Abschnitt des Abschottelements entsprechende vertikale Langlöcher zur Aufnahme der Befestigungsschrauben vorgesehen. Zusätzlich kann der horizontale Abschnitt des Abschottelements an den Fußplatten der Fußstützen angeschraubt werden.

Die Erfindung wird anschließend anhand der Zeichnungen eines Ausführungsbeispiels erläutert. Es zeigen:
- Fig. 1: eine Schrägansicht eines Installationsblocks, teilweise in eine gemauerte Wand "eingemauert", jedoch ohne das erfindungsgemäße Abschottelement, um den Spalt zwischen dem unteren horizontalen Rand des unteren Abdeckelements des Installationsblocks und dem Rohboden zu zeigen, auf dem der Installationsblock abgestützt ist;
- Fig. 2: eine der Fig. 1 ähnliche Ansicht, jedoch mit auseinander gezogen dargestellten unteren Abdeckelement und Ahschottelement und
- Fig. 3: eine weitere Schrägansicht Installationsblocks nach erfolgter Montage des unteren Abdeckelements und Abschottelements, welches auch die hervorstehenden Teile der Fußplatten der Fußstützen abdeckt.

Der als Ausführungsbeispiel gewählte Installationsblock 10 weist einen Zargenrahmen 11 in Form eines umgekehrten U auf, an dessen beiden vertikalen Teilen (Schenkeln) ein Traggestell 12 befestigt ist, von dem in Fig. 2 nur ein unterer Teil gezeigt ist. Dieser untere Teil des Traggestells 12 umfaßt zwei vertikale Schienen 13 mit im wesentlichen U-förmigem Querschnitt, an deren unteren Enden ein Querholm 14 angeschweißt ist. An den äußeren Enden dieses Querholms 14 sind höhenverstellbare Fußstützen 15 angeordnet. Diese Fußstützen 15 weisen im einzelnen im Querholm 14 höhenverstellbare Gewindebolzen 16 auf, an deren unteren Enden Fußplatten 17 zur Befestigung an dem jeweiligen Rohboden angeschweißt sind. Aus Fig. 1 geht gut hervor, daß diese Fußplatten 17 über den Grundriß des Installationsblocks 10 nach außen vorstehende Teile aufweisen, welche im Zuge der Feuchtraumisolierung von Schweiß- bzw. Folienbahnen abgedeckt werden (nicht gezeigt).

Das Traggestell 12 dient zur Halterung eines nicht gezeigten Sanitärkörpers, z. B. eines WC-Beckens. Dieser Sanitärkörper wird von einem innerhalb des Zargenrahmens (11) angeordneten Spülkasten über ein Spülrohr mit Spülwasser versorgt. Hinter dem in Fig. 2 gezeigten unteren Teil des Traggestells 12 befindet sich unterhalb des Zargenrahmens 11 ein sogenannter Montageraum für einen nicht gezeigten Ablaufbogen für das Abwasser aus dem Sanitärbecken. Dieser Ablaufbogen wird durch eine Rohrschelle 18 gehalten, die am Traggestell 12 befestigt ist.

Die Vorderseite des Installationsblocks 10 ist durch ein am Zargenrahmen 11 befestigtes Abdeckelement 19 in Form einer relativ dünnwandigen Blechtafel mit Schlitzbrückenlochungen und ein zweites Abdeckelement 20 in Form einer relativ massiven Stahlplatte 20 abgeschlossen, die gleichfalls Schlitzbrückenlochungen enthält. Das Abdeckelement 19 erstreckt sich etwa über die Höhe des Zargenrahmens 11 und das untere Abdeckelement 20 in Form der Stahlplatte dient einerseits als Widerlager für den Sanitärkörper und andererseits deckt es den oben erwähnten Montageraum hinter dem Traggestell 12 nach außen im wesentlichen ab. Die Befestigungsschrauben für das untere Abdeckelement 20 werden in Bohrungen eingedreht, die z. B. im unteren Querholm 14 und einem nicht gezeigten oberen Querholm des Traggestells 12 ausgearbeitet sind. Das Abdeckelement 20 ist zu diesem Zweck mit entsprechenden Bohrungen 21 für diese Befestigungsschrauben versehen. Beim montierten unteren Abdeckelement 20 bleibt nach außen ein Spalt 22 (Fig. 1) zu dem oben erwähnten Montageraum hinter dem unteren Teil des Traggestells 12 frei. Durch diesen Spalt 22 würde in unerwünschter Weise bei der Fußbodenherstellung Estrich oder dergleichen einfließen. Um dies zu verhindern, ist erfindungsgemäß ein abgewinkeltes Abschottelement 23 zum Verschließen des Spalts 22 vorgesehen. Dieses Abschottelement 23 weist einen vertikalen und einen horizontalen Abschnitt 24 bzw. 25 auf, die einen Winkel von etwa 90^{o} einschließen. Der horizontale Abschnitt 25 ist an seinem freien Längsrand mit einer weiteren Abkantung 26 versehen, die bei montiertem Abschottelement 23 schräg gegen den jeweiligen Rohboden verläuft. Bei einer nicht gezeigten Variante kann der horizontale Abschnitt 25 des Abschottelements 23 auch an seinen Querrändern entsprechende Abkantungen aufweisen. Der vertikale Abschnitt 24 des Abschottelements 23 enthält zwei senkrechte Langlöcher 27 für den Durchtritt zweier Befestigungsschrauben, wodurch das Abschottelement 23 höhenverstellbar am Traggestell 12 befestigt werden kann.

Die Abmessungen des horizontalen Abschnitts 25 des Abschottelements 23 sind so gewählt, daß dieser Abschnitt 25 nach erfolgter Montage die hervorstehenden Teile der Fußplatten 17 überlappt (Fig. 3). Das Abschottelement 23 wird bei der Montage hinter dem unteren Abdeckelement 20 am Traggestell 12 befestigt, wobei zu diesem Zweck die zwei in den Querholm 14 einzudrehenden Schrauben verwendet werden können, die auch das untere Abdeckelement 20 am Querholm 14 fixieren. Der horizontale Abschnitt 25 kann ferner zusätzlich an den Fußplatten 17 der Fußstützen 15 angeschraubt werden und zu diesem Zweck ist der Abschnitt 25 mit zwei Bohrungen 28 für den Durchtritt dieser Schrauben (nicht gezeigt) versehen.

Die Fig. 3 zeigt den vollständig montierten Installationsblock 10, wobei das Abschottelement 23 den Spalt 22 (Fig. 1) zum Montageraum verschließt und zugleich die hervorstehenden Teile der Fußplatten 17 der Fußstützen 15 abdeckt, so daß die für die Feuchtraumisolierung verwendeten Schweiß- bzw. Folienbahnen durch die relativ scharfen Ränder und Kanten der Fußplatten 17 nicht beschädigt werden können.

Das Abdeckelement 23 kann auch ein Kunststoffteil sein. In Fig. 3 sind rechts die Oberkante des Rohbodens und die Oberkante des fertigen Fußbodens angedeutet.

Die Erfindung ist generell für alle Installationsblöcke mit Vorteil anwendbar, die eine frontseitige Verkleidung aufweisen, welche sich nahezu bis zu den Fußstützen erstreckt, aber keinen vollständigen Abschluß zum rohboden bildet, was aufgrund der erforderlichen Höhenverstellung des Installationsblocks 10 auch nicht möglich ist.

## Patentansprüche

1. Installationsblock (10) mit wenigstens einem Sanitärkörper, wobei der Installationsblock über höhenverstellbare Fußstützen (15) auf einem Rohboden abstützbar ist und an seiner Vorderseite mindestens ein Abdeckelement (20) enthält, dessen unterer horizontaler Rand in Abstand zu den Fußstützen (15) verläuft, so daß nach außen ein Spalt zu einem von dem Abdeckelement (20) unten begrenzten Montageraum vorhanden ist, dadurch gekennzeichnet, daß der Installationsblock (10) mit einem höhenverstellbar angeordneten, abgewinkelten Abschottelement (23) für den Spalt (22) zum Montageraum versehen ist, dessen horizontaler Abschnitt (25) die vorstehenden Teile der Fußplatten (17) der Fußstützen (15) überlappt.

2. Installationsblock nach Anspruch 1, dadurch gekennzeichnet, daß der horizontale Abschnitt (25) des Abschottelements (23) an seinem freien Längsrand mit einer schräg gegen den Rohboden verlaufenden Abkantung (26) versehen ist.

3. Installationsblock nach Anspruch 1 und 2, dadurch gekennzeichnet, daß der horizontale Abschnitt (25) des Abschottelements (23) auch an seinen Querrändern je eine schräg gegen den Rohboden verlaufende Abkantung aufweist.

4. Installationsblock nach Anspruch 1 mit einem auf den Fußstützen ruhenden Traggestell, dadurch gekennzeichnet, daß das Abschottelement (23) mit seinem vertikalen Abschnitt (24) hinter dem Abdeckelement (20) am Traggestell (12) höhenverstellbar angeordnet ist.

## Claims

1. Installation unit (10) with at least one sanitary unit, wherein the installation unit may be supported via height-adjustable foot supports (15) on a rough base and which is provided on its front side with at least one covering element (20), the lower horizontal edge of which extends at a distance to the foot supports (15) to form a gap to the outside to an assembly area bounded underneath by the covering element (20), characterised in that the installation unit (10) is provided with a height-adjustable angled partition element (23) for the gap (22) to the assembly area, the horizontal section (25) of which overlaps the protruding parts of the foot plates (17) of the foot supports (15).

2. Installation unit according to Claim 1, characterised in that the horizontal section (25) of the partition element (23) is provided on its free longitudinal edge with a chamfered edging (26) extending obliquely towards the rough base.

3. Installation unit according to Claim 1 and 2, characterised in that the horizontal section (25) of the partition element (23) also has a chamfered edging extending obliquely towards the rough base on each of its transverse edges.

4. Installation unit according to Claim 1 with a supporting structure resting on the foot supports, characterised in that the partition element (23) is arranged to be height-adjustable on the supporting structure (12) at its vertical section (24) behind the covering element (20).

## Revendications

1. Bloc d'installation (10) pour au moins un appareil sanitaire, ce bloc pouvant reposer sur un sol brut par l'entremise de pieds (15) d'appui de hauteur réglable et comportant sur sa face antérieure au moins un élément de recouvrement (20), dont le bord inférieur horizontal est à une certaine distance de ces pieds (15), en ménageant un interstice (22) communiquant avec une chambre de montage délimitée en bas par cet élément de recouvrement (20), bloc caractérisé en ce qu'il comporte un élément obturateur (23) coudé, réglable en hauteur, destiné à fermer l'interstice (22) qui donne accès à la chambre de montage, l'aile horizontale (25) de cet élément obturateur (23) recouvrant les parties dépassantes des semelles (17) des pieds d'appui (15).

2. Bloc d'installation selon la revendication 1, caractérisé en ce que l'aile horizontale (25) de l'élément obturateur (23) présente, sur son bord longitudinal, un biseau (26) incliné vers le sol brut.

3. Bloc d'installation selon les revendications 1 et 2, caractérisé en ce que l'aile horizontale (25) de l'élément obturateur (23) présente également, sur chacun de ses bords latéraux, un biseau incliné vers le sol brut.

4. Bloc d'installation selon la revendication 1, comportant un châssis de support, qui repose sur les pieds d'appui, bloc caractérisé en ce que l'aile verticale (24) de l'élément obturateur (23) est disposée, avec possibilité de réglage en hauteur, sur le châssis (12) de support derrière l'élément de recouvrement (20).
